# EUROPÄISCHE PATENTSCHRIFT

(11) **EP 0 940 734 B1**
(45) Veröffentlichungstag und Bekanntmachung des Hinweises auf die Patenterteilung: **04.09.2002**
(21) Anmeldenummer: 99102186.6
(22) Anmeldetag: 04.02.1999
(51) Int. Cl.: G04B 21/10

(54) **Schlagwerksuhr mit Vorrichtung zum Abschalten des Schlagwerkes**
Striking clock with device for disconnecting the striking mechanism
Horloge avec sonnerie munie d'un dispositif pour déconnecter la sonnerie

(30) Priorität: 19.02.1998 DE 29802837 U
(43) Veröffentlichungstag der Anmeldung: 08.09.1999
(73) Patentinhaber: Kieninger Uhrenfabrik GmbH, 78554 Aldingen (DE)
(72) Erfinder: Hepfer, Rolf, 78073 Bad Dürrheim (DE); Rünzler, Jürgen, 78549 spaichingen (DE)
(74) Vertreter: Neymeyer, Franz, Dipl.-Ing. (FH)

(56) Entgegenhaltungen:
- DE-A- 2 362 498
- DE-A- 2 929 091
- DE-B- 1 523 757
- DE-C2- 3 323 420
- US-A- 1 531 108
- US-A- 2 851 850

## Beschreibung

Die Erfindung betrifft eine Schlagwerksuhr mit einem Rechenschlagwerk und mit einer Abschaltvorrichtung zum zeitweisen Abschalten des Rechenschlagwerkes, dessen Fallrechen mit einem axial federnd auslenkbaren Taststift eines Tastarms auf eine Stundenstaffel fällt und das durch einen von einem Auslösenocken der Minutenwelle betätigten Auslösehebel in Gang setzbar ist, bei dem die Abschaltvorrichtung eine vom Uhrwerk angetriebene, in 24 Stunden einmal umlaufende Sperrscheibe aufweist, die mit einem sektorförmigen Sperrnocken versehen ist und die von einem Tasthebel abgetastet wird, der mit dem das Räderwerk des Schlagwerkes abwechselnd sperrenden und freigebenden Auslösehebel über einen Sperrhebel in Wirkverbindung steht.

Eine Schlagwerksuhr mit einer Vorrichtung zum Abschalten des Schlagwerkes der gattungsgemäßen Art ist beispielsweise aus DE 33 23 420 C2 und US-PS 4 508 456 bekannt.

Bei diesen Schlagwerksuhren kann das Schlagwerk mit Hilfe einer in 24 Stunden einmal umlaufenden Sperrscheibe während eines bestimmten Zeitraumes, der durch die Umfangslänge des Sperrnockens der Sperrscheibe bestimmt wird, abgeschaltet, d.h. an der Ausführung von Gongschlägen gehindert werden. Dabei kann es funktionswidrig vorkommen, daß nach dem jeweiligen Aufheben der Schlagwerkssperre Gong- oder Glockenschläge ausgeführt werden, die nicht der aktuellen Uhrzeit entsprechen.

Insbesondere bei Stunden- und Halbstundenschlagwerken ist dies darauf zurückzuführen, daß sowohl bei total abgeschaltetem Schlagwerk als auch bei dem zeitweise durch die Sperrscheibe abgeschalteten Schlagwerk der Fallhebel, welcher den Fallrechen zwischen den einzelnen Schlagausführungen des Schlagwerkes in seiner oberen Ausgangslage hält, vom Fallrechen abgehoben ist, so daß der Fallrechen in seiner abgefallenen Lage bleibt, und erst wieder in seine obere Ausgangslage angehoben wird, wenn wieder ein Stundenschlag durchgeführt wird. Der normalerweise mit seinem Taststift auf dem Umfang der Stundenstaffel aufliegende Tasthebel des Fallrechens befindet sich somit beim Wiedereinschalten des Schlagwerkes bzw. beim Aufheben der Schlagwerkssperre in einer Lage, in welcher der Taststift seines Tasthebels sich nicht auf dem Umfang der Stundenstaffel, sondern axial ausgelenkt in seiner im bezug auf das Stundenrohr radial niedrigsten Position an der Stirnseite der Stundenstaffel anliegt.

Diese niedrigste Fallposition des.Tasthebels des Fallrechens entspricht der Lage, die'er am Beginn eines 12-Stunden-Schlages einnimmt. Das bedeutet, daß beim Aufheben der Sperre bzw. beim Wiedereinschalten des Schlagwerkes dieses zunächst zwölf Stundenschläge ausführt, um dabei den Fallrechen durch das Schöpferrad in seine obere Ausgangslage zu heben. Dies erfolgt auch dann, wenn das Aufheben der Schlagwerkssperre beispielsweise zu einem solchen Zeitpunkt stattfindet, daß das Schlagwerk beispielsweise um 7.00 Uhr oder um 8.00 Uhr sein regelmäßiges Schlagen wieder aufnimmt.

Der Erfindung liegt die Aufgabe zugrunde, bei einer Schlagwerksuhr der eingangs genannten Art eine einfache Einrichtung zu' schaffen, durch welche sicher gestellt wird, daß nach dem jeweiligen Aufheben der Schlagwerkssperre keine unkorrekten Gong- oder Glockenschläge ausge-führt werden.

Gelöst wird diese Aufgabe erfindungsgemäß dadurch, daß die Stundenstaffel mit einer seitlich im Tastbereich des axial ausgelenkten Taststiftes angeordneten Hebekurve versehen ist, die sich von der niedrigsten Radialstufe der Stundenstaffel bis zur Radialstufe derjenigen Stundenschlagzahl erstreckt, ab welcher die Sperrscheibe der Abschaltvorrichtung die Funktion des Rechenschlagwerks wieder freigibt.

Die erfindungsgemäße Lösung hat den besonderen Vorteil, daß mit einem einzigen Bauteil, das vorzugsweise gemäß Anspruch 2 in Form einer Scheibe an der Stundenstaffel befestigt werden kann, sichergestellt wird, daß nach dem Aufheben der Schlagwerkssperre das Schlagwerk jeweils nur die der aktuellen Uhrzeit entsprechende Anzahl von Stundenschlägen ausführt.

Durch die Ausgestaltung der Erfindung nach den Ansprüchen 3 und 4 kann auch erreicht werden, daß z.B. bei einem Halbstunden-Schlagwerk ohne ein zusätzliches Bauteil auch der jeweils unmittelbar auf die Aufhebung der Schlagwerkssperre folgende zeitkorrekte Stunden- oder Halbstundenschlag zum jeweils zeitgenauen Zeitpunkt erfolgt.

Anhand der Zeichnung wird die Erfindung im folgenden näher erläutert. Es zeigt:
- Fig. 1: in vereinfachter Darstellung eine Frontansicht der Frontplatine mit den Steuereinrichtungen eines Halbstunden-Schlagwerkes und mit einer Schlagwerksabschaltvorrichtung in einer Funktionslage, in welcher die Schlagwerkssperre eingeschaltet ist;
- Fig. 2: in vergrößertem Maßstab eine Draufsicht II aus Fig. 1;
- Fig. 3: in ebenfalls vergrößerter Darstellung die wesentlichen Steuerungsteile des Schlagwerkes in Frontansicht;
- Fig. 3a: einen Teilschnitt IIIa-IIIa aus Fig. 3;
- Fig. 4: eine Teilansicht IV aus Fig. 3;
- Fig. 5: die gleiche Ansicht wie Fig. 1, in der jedoch die Schlagwerksabschalteinrichtung ausgeschaltet ist;
- Fig. 6: eine Ansicht gemäß Fig. 5, jedoch ohne Fallrechen und Fallhebel in einer Schaltlage der Steuerteile, in welcher das Schlagwerk total abgeschaltet ist;
- Fig. 7: eine vereinfachte Ansicht gemäß Fig. 1, jedoch mit weniger Steuerteilen in einer Position, in welcher die Schlagsperre wirksam ist;
- Fig. 7a: den Auslösenocken der Minutenwelle in Frontansicht und
- Fig. 8: die gleiche Ansicht mit den gleichen Teilen wie Fig. 7 in einer Position am Ende der Sperrzeit des Schlagwerkes.

In der nachfolgenden Beispielsbeschreibung wird die Kenntnis des Aufbaues und die Funktionsweise eines Halbstunden-Schlagwerkes weitgehend vorausgesetzt.

Vom Räderwerk des Schlagwerkes sind nur das Stiftlaufrad 1, dessen Zahnritzel 3 und. das mit diesem in Eingriff stehende Schöpferrad 4 dargestellt.

Das Stiftlaufrad 1 sitzt mit seinem Zahnritzel 3 auf einer Welle 5, die ebenso wie die Schöpferradwelle 6 des Schöpferrades 4 in'der Frontplatine 7 frei drehbar gelagert ist. Die hintere Platine des Uhrwerks ist nicht dargestellt.

Das Stiftlaufrad 1 ist mit einem exzentrisch zur Welle angeordneten und gegen die Platine 7 gerichteten Auslösestift 2 versehen, der mit einer Arretierzunge 8 eines Auslösehebels 9 zusammenwirkt. Die Arretierzunge 8 bildet das rechtwinklig abgebogene und durch eine Schlitzöffnung 10 der Platine 7 nach innen ragende Ende. des Auslösehebeis 9. Der Auslösehebel 9 ist auf der Frontseite der Platine 7 auf einem ortsfesten Lagerzapfen 11 schwenkbar gelagert, und er ist mit einem schräg nach unten gerichteten Tasthebel 12 versehen. Dieser Tasthebel 12 weist einen Taststift 13 auf, der an einer mit dem Tasthebel 12 verbundenen Blattfeder 14 axial beweglich befestigt und endseitig mit einer Schrägfläche 15 versehen ist (Fig. 2 und 4).

Dieser in den Fig. 2 und 4 in seiner Normal- oder Ruhelage dargestellte Taststift 13 ragt in den Drehbewegungsbereich eines festsitzend auf der Minutenwelle 16 unmittelbar außerhalb der Platine 7 angeordneten Auslösenockens 17, der wie aus den Fig. 7 und 8 ersichtlich ist, zwei Auslösefinger 18 und 19 aufweist, die sich diametral, d.h. um 180° zueinander versetzt, gegenüberliegen, die jedoch unterschiedliche radiale Höhen aufweisen. Der Auslösefinger 18 mit der niedrigeren radialen Höhe dient zum Auslösen der Halbstundenschläge, während der radial höhere Auslösefinger 19 die Stundenschläge auslöst.

Durch ein in der Nähe der Arretierzunge 8 am Auslösehebel 9 befestigtes Gewicht 20 wird der Taststift 13 des Tasthebels 12 radial gegen den Auslösenocken 17 gedrückt.

Auf der Minutenwelle 16 ist drehbar das Stundenrohr 25 gelagert, das mit dem Stundenrad 26 und der Stundenstaffel 27 versehen ist, die beide drehfest miteinander und mit dem Stundenrohr 25 verbunden sind.

Das Stundenrad 26 steht über ein Ritzel 30 und ein drehfest mit diesem verbundenes Zahnrad 28 mit dem Minutenritzel 29 in üblicher Weise mit einer Untersetzung von 12:1 in Eingriff.

Die Stundenstaffel 27 mit ihren zwölf, den Stundenschlägen eins bis zwölf zugeordneten Radialstufen, wird abgetastet von einem Tasthebel 31 eines Fallrechens 32, der frei schwenkbar auf einem ortsfesten Lagerzapfen 33 der Platine 7 gelagert ist. Der Tasthebel 31 ist ähnlich wie der Tasthebel 12 mit einem Taststift 35 versehen, der an einer mit dem Tasthebel 12 verbundenen Blattfeder 36 befestigt ist und axial beweglich durch eine Schlitzöffnung 37 des Tasthebels 31 in die Drehebene der Stundenstaffel 27 ragt. Auch dieser Taststift 35 ist an seinem freien Ende mit einer Schrägfläche 38 versehen, die normalerweise beim Einstellen der Zeiger bzw. des Uhrwerks auf eine bestimmte Uhrzeit in Vorwärtsdrehrichtung mit einer Schrägfläche 39 der Stundenstaffel 27 zusammenwirken und das axiale Auslenken des Taststiftes 35 bewirken kann.

Wenn die sich zwischen der höchsten Radialstufe und der niedrigsten Radialstufe N der Stundenstaffel 27 erstrekkende Schrägfläche 39 in Vorwärtsdrehrichtung des Pfeiles 40 gegen die Schrägfläche 38 des Taststiftes 35 gedreht wird, so erfolgt eine axiale Auslenkung des Taststiftes 35 in der in Fig. 4 dargestellten Weise, so daß der Taststift 35 mit seinem gegen die Platine 7 gerichteten Ende auf die äußere Stirnfläche 41 der Stundenstaffel 27 gehoben wird.

Der Fallrechen 32 ist mit einer zu seiner Schwenkachse des Lagerzapfens 33 konzentrischen Verzahnung 34 versehen, die wenigstens zwölf Zahnlücken aufweist.

Um diesen Fallrechen 32 aus seiner abgefallenen Position wieder in seine Ausgangslage zurückzuschwenken, ist auf einem frontseitig aus der Platine 7 herausragenden Lagerzapfen 45 der Schöpferradwelle 6 eine im wesentlichen ovale Schöpferscheibe 46 befestigt, die einen exzentrischen Schöpferstift 47 und eine radiale Anschlagschulter 48 aufweist. Auf der der Anschlagschulter 48 diametral gegenüberliegenden Seite ist die Schöpferscheibe 46 mit einem Hebenocken 49 versehen, der mit einem Hebestift 50 eines Fallhebels 51 zusammenwirkt. Dieser Fallhebel 51 ist oberhalb des Auslösehebels 9 auf einem.ortsfesten Lagerzapfen 53 der Platine 7 schwenkbar gelagert. Er besitzt außer dem Hebestift 50 einen sich auf der Oberseite des Auslösehebels 9 aufliegenden Stützstift 52, und am Ende eines bogenförmigen Abschnittes 51', in dem der Hebestift 50 etwa mittig angeordnet ist, weist der Fallhebel 51 einen Raststift 53 auf, der während eines Stundenschlages abwechselnd mit dem Schöpferstift 47 in die Verzahnung 34 des Fallrechens 32 eingreift. Durch den Hebenocken 49 der Schöpferscheibe 46 wird der Fallhebel 51 mit seinem Raststift 53 aus der Verzahnung 54 herausgehoben, während der Schöpferstift 47 den Fallrechen 32 um eine Zahnteilung der Verzahnung 54 nach oben bewegt.

Wenn durch die in Gegenuhrzeigerdrehsinn verlaufende Drehbewegung der Schöpferscheibe 46 während eines Stundenschlages der Fallrechen 32 schrittweise in seine obere Ausgangslage zurückgeschwenkt wird, erfolgt gleichzeitig ein entsprechendes Verschwenken des Taststiftes 35 mit dem Tasthebel 31 um den Lagerzapfen 33 in Uhrzeigerdrehrichtung. Dieses schrittweise Anheben des Fallrechens 32 erfolgt so lange, bis der Raststift 53 vor die Radialschulter 54 des Fallrechens 32 fällt und dabei der Hebestift 50 in den Drehbereich der Anschlagschulter 48 fällt. Sobald dann diese Anschlagschulter 48 der Schöpferscheibe 36 gegen diesen Hebestift 50 läuft, wird das Räderwerk des Schlagwerkes gestoppt. Die Schlagausführung ist dann beendet bis sie neu ausgelöst wird. Dieses Auslösen erfolgt jeweils durch das entsprechende Anheben des Auslösehebels 9, wenn dieser von einem der Auslösefinger 18 oder 19 des Halbstundennockens 17 zur vorübergehenden Freigabe des Räderwerkes des Schlagwerkes verschwenkt wird. Man nennt diese kurzzeitige Freigabe des Räderwerkes die "Warnung".

Durch den radial niedrigeren Auslösefinger 18 des Auslösenockens 17 werden der Auslösehebel 19 und der Fallhebel 51 jeweils nur so weit angehoben, daß der Hebestift 50 die Anschlagschulter 48 der Schöpferscheibe 46 freigibt, so daß diese nach dem Abfallen des Taststiftes 13 von der Spitze des Auslösefingers 18 nur eine volle Umdrehung ausführen kann bis sie mit ihrer Anschlagschulter 48 wieder am Hebestift 50 sperrend anliegt. Während dieser einmaligen Umdrehung der Schöpferscheibe 46 wird ein Halbstundenschlag ausgeführt. Die Arretierzunge 8 des Auslösehebels 9 ist dabei wieder aus der Bewegungsbahn des Auslösestiftes 2 nach unten gefallen.

Durch den radial höheren Auslösefinger 19 hingegen wird der Auslösehebel 9 und mit diesem über den Stützstift 52 der Fallhebel 51 soweit angehoben, daß der Raststift 53 des Fallhebels 51 den Fallrechen 32 zum Abfallen frei' gibt. Dabei fällt dann auch der Taststift 35 des Tasthebels 31 auf eine der jeweils aktuellen Uhrzeit entsprechende Radialstufe der Stundenstaffel 27. Wenn danach bei Erreichen der vollen Stunde der Taststift 13 des Tasthebels 12 von der Spitze 19' des Auslösefingers 19 radial abfällt, wird das Schlagwerk zur Ausführung der von der Stundenstaffel 27 bestimmten Anzahl von Stundenschlägen freigegeben bis der Fallrechen wieder in seine obere Ausgangsposition zurückkehrt und der Hebestift 50 des Fallhebels 51 wieder vor die Anschlagschulter 48 der Schöpferscheibe 46 gefallen ist und die Schöpferscheibe 46 wieder vom Hebestift 50 gestoppt wird.

Mit Hilfe einer im folgenden näher beschriebenen Schlagwerksabschaltvorrichtung 60 ist es möglich, den Ablauf des Schlagwerkes während einer bestimmten, sich täglich wiederholenden Zeitperiode zu verhindern. Diese Zeitperiode kann beispielsweise zwischen 22.00 Uhr und 7.00 Uhr liegen, so daß die Uhrwerksschläge während dieser Nachtzeit nicht stören. Zu dieser Schlagwerksabschaltvorrichtung 60 gehört eine Sperrscheibe 58 mit einem in radialer Richtung erhöhten Sperrnocken'59, dessen Umfangslänge bei einer Umdrehung der Sperrscheibe 58 in vierundzwanzig Stunden einem Zeitabschnitt von ca. neun Stunden entspricht.

Diese Sperrscheibe 58 ist drehbar auf einem frontseitig ortsfesten Lagerzapfen 63 der Platine 7 drehbar gelagert und mit einem Zahnrad 64 versehen, welches mit einem Ritzel 65 eines Zahnrades 66 in Eingriff steht. Das Zahnrad 66 steht seinerseits mit dem Zahnritzel 30 des Zeigerwerkgetriebes in Eingriff. Der Sperrscheibe 58 ist ein Tasthebel 67 zugeordnet, der frei schwenkbar auf einem ortfesten Lagerzapfen 68 der Platine 7 gelagert ist und mit einem Taststift 69 lose auf dem Umfang der Sperrscheibe 58 aufliegt.

Auf dem Lagerzapfen 68 ist auch'frei schwenkbar, d.h. unabhängig vom Tasthebel 67, ein Sperrhebel 62 gelagert, dessen etwa horizontal verlaufender Sperrarm 61 mit einem etwa gleich langen, schräg abwärts gerichteten unteren Abschnitt 62' einen stumpfen Winkel bildet. Der Sperrarm 61 kann einen Querstift 70 des mit dem Auslösehebel 9 verbundenen Tasthebels 12 anheben.

Um zwischen dem Tasthebel 67 einerseits und dem Sperrhebel 62 andererseits eine lösbare Verbindung herzustellen, ist ein Kupplungshebel 71 vorgesehen, der einen Kupplungsarm 72 und einen dazu annähernd rechtwinklig verlaufenden Schaltarm 73 aufweist. Am gemeinsamen Ende des Schaltarmes 73 und des Kupplungsarmes 72 ist mittels eines Gelenkzapfens 74 in einer entsprechenden Bohrung am oberen Ende des unteren Abschnittes 62' des Sperrhebels 62 der Kupplungshebel 71 schwenkbar gelagert. Darüber hinaus ist der untere Abschnitt 62' des Sperrhebels 62 durch eine Stift-Schlitzverbindung 75/76, die zur Begrenzung des Schwenkwinkels des Kupplungshebels 71 relativ zum Sperrhebel 62 dient, mit dem Kupplungshebel 71 verbunden.

Dabei ist der Stift 75 im Sperrhebel 62 befestigt und der kreisbogenförmig ausgebildete Schlitz 76 in einem die beiden Arme 72 und 73 verbindenden Sektor des Kupplungshebels 71 angeordnet. Der Kupplungsarm 72 hat in der Nähe seines unteren, dem Gelenkzapfen 74 gegenüberliegenden Endes eine Stützschulter 77, an welche sich auf der Innenseite eine schräge Leitkante 79 anschließt. Auf dem Gelenkzapfen 74 ist zwischen dem Sperrhebel 62 und dem Kupplungshebel 71 eine Schenkelfeder 81 angeordnet, die sich jeweils mit einem Federschenkel am unteren Abschnitt 62' des Sperrhebels 62 und am Kupplungsarm 72 derart abstützt, daß sie auf diese beiden Teile ein Drehmoment ausübt, durch welches der Kupplungsarm 72 um die Lagerachse des Gelenkzapfens 74 gegen den Lagerzapfen 68 gedrückt wird bzw. welches bestrebt ist, den spitzen Winkel zwischen dem Kupplungsarm 72 und dem Abschnitt 62' zu verkleinern.

In der Normalstellung des Kupplungshebels 71 befindet sich die Stützschulter 77 in Eingriff mit einem aus einem Stift bestehenden Stützelement 82 des Tasthebels 67, wie das in den Fig. 1, 7 und 8 dargestellt ist. Diese formschlüssige Verbindung zwischen dem Kupplungsarm 72 des Kupplungshebels 71 und dem Tasthebel 67 wird von der Schenkelfeder 81 aufrecht erhalten. Dabei ist aus den zeichnerischen Darstellungen erkennbar, daß der Tasthebel. 67, der Kupplungsarm 72 und der untere Abschnitt 62' des Sperrhebels 62 ein Dreieck bilden, dessen Ecken vom Gelenkzapfen 74, vom Lagerzapfen 68 und vom Stützelement 82 gebildet werden, und welches insgesamt um den Lagerzapfen 68 schwenkbar ist.

Um die durch den Kupplungshebel 71 bzw. dessen Kupplungsarm 72 bestehende Verbindung zwischen dem Tasthebel 67 und dem Sperrhebel 62 manuell beliebig lösen zu können, damit der Sperrhebel 62 den Schwenkbewegungen des Tasthebels 67 nicht mehr folgen kann, ist dem Schaltarm 73 des Kupplungshebels 71 ein manuell betätigbarer Schalthebel 83 zugeordnet. Dieser Schalthebel 83 ist auf einer in der Platine 7 sitzenden Ansatzschraube 84 schwenkbar gelagert und mit einer Schaltnase 85 versehen, welche mit einer schrägen Schaltfläche 86 auf einen Stift 87 des Schaltarmes 73 einwirken kann. Diese Schaltnase 85 ist an einem Betätigungsarm 88 angeordnet, der die Platine 7 seitlich überragt. Außerdem weist dieser Schalthebel 83 einen Rastarm 89 auf, der mit. einer Kugelraste 97 versehen ist, durch welche der Schalthebel 83 in drei verschiedenen Schaltpositionen I, II und III rastend fixiert werden kann.

Ein dem Betätigungsarm 88 diametral gegenüberliegender Hebelarm 96 ist mit einer Querzunge 95 versehen, welche den Auslösehebel 9 so untergreift, daß dieser durch den Schalthebel 83 bleibend in Sperrlage gehalten werden kann.

Wenn sich der Schalthebel 83, wie in den Fig. 1 und 7 dargestellt ist, in der Position I befindet, ist die Schlagwerksabschaltvorrichtung 60 wirksam. In der Zeit, in welcher der Sperrnocken 59 der Sperrscheibe 58 den Sperrarm 61 des Sperrhebels 62 um den Lagerzapfen 68 auslenkt, wird der Auslösehebel 9 in einer Schwenkposition gehalten, in welcher der Auslösestift 2 des Stiftlaufrades 1 an der Arretierzunge 8 anliegt, wie das in den Fig. 1 und 7 dargestellt ist.

In dieser Sperrlage des Auslösehebels 9 ist aber auch der Fallhebel 51 soweit angehoben, daß der Fallrechen 32 nach unten gefallen ist.

Angenommen, der letzte Stundenschlag hätte um 22.00 Uhr stattgefunden, so würde bei dem nachfolgenden Verschwenken des Auslösehebels 9 durch den Sperrnocken 59 der Tasthebel 31 des Fallrechens 32 mit seinem Taststift 35 noch einmal auf die dem 10-Uhr-Stundenschlag entsprechende Radialstufe der Stundenstaffel 27 fallen. Da bis zum Abfallen des Taststiftes 69 vom Sperrnocken 59 das Räderwerk des Schlagwerkes vollkommen still steht, sich andererseits die Stundenstaffel 27 mit dem Stundenrohr 25 beispielsweise um neun Stunden weiter dreht, ohne daß der Fallrechen 32 aus seiner heruntergefallenen Position wieder nach oben verschwenkt wird, fällt der Taststift 35 zwischen 23.00 Uhr und 24.00 Uhr auf die niedrigste Radialstufe der Stundenstaffel 27. Zwischen 24.00 Uhr und 2.00 Uhr wird der Taststift 35 dann in der in Fig. 4 dargestellten Weise axial nach außen ausgelenkt, wenn er über die Schrägfläche 39 der Stundenstaffel 27 gleitet. Er befindet sich dann aber immer noch auf einem Radius, welcher der tiefsten Radialstufe der Stundenstaffel 27 entspricht.

Würde diese Position des Fallrechens 32 bis zum Ende der Schlagwerkssperre aufrecht erhalten, würde bei dem nachfolgenden Wiederfreigeben des Schlagwerkes zunächst ein 12-Stundenschlag erfolgen, ehe der korrekte 7-Stundenschlag ausgelöst werden könnte.

Um dieses unkorrekte Schlagen zu verhindern, ist die Stundenstaffel mit einer seitlich im Tastbereich des axial ausgelenkten Taststiftes 35 angeordneten Hebekurve 90 versehen, die sich von der niedrigsten Radialstufe N der Stundenstaffel 27 bis zur Radialstufe E derjenigen Stundenschlagzahl erstreckt, ab welcher die Sperrscheibe 58 der Abschaltvorrichtung 60 die Funktion des Rechenschlagwerkes wieder freigibt. Bei dem in der Zeichnung dargestellten Ausführungsbeispiel wird durch diese Hebekurve 90 der Taststift 35 des Tasthebels 31 auf die'der Stundenschlagzahl sieben entsprechende Radialstufe E gehoben, so daß bei der etwa zwischen 6.30 Uhr und 6.50 Uhr erfolgenden Aufhebung der Schlagwerkssperre der Fallrechen 32 die Position E einnimmt, die er auch einnehmen würde, wenn die Schlagwerkssperre nicht stattgefunden hätte.

Die Hebekurve 90 wird gebildet von einem Umfangsabschnitt einer auf die Stundenstaffel 27 aufgesetzten Kurvenscheibe 91. Wie am besten aus Fig. 3 erkennbar ist, verläuft der zwischen der Radialstufe E und der niedrigsten Radialstufe N verlaufende Umfangsabschnitt 93 der Kurvenscheibe 91 radial innerhalb der zwischen E und N liegenden Radialstufen, die den Stundenschlägen acht bis elf entsprechen.

Die Länge und radiale Höhe der Hebekurve 90 richtet sich jeweils nach dem zeitlichen Endpunkt des Sperrnockens 59 auf der Sperrscheibe 58. Liegt dieser zeitliche Endpunkt des Sperrnockens 59 erst bei 8.00 Uhr, so ist es erforderlich, den Taststift 35 durch die Hebekurve 90 lediglich auf die radial niedrigere Radialstufe nach E zu heben, die dem 8-Stundenschlag entspricht. Würde hingegen der zeitliche Endpunkt des Sperrnockens 59 vor 6.00 Uhr liegen, so müßte die Hebekurve 90 so ausgebildet sein, daß der Taststift 35 von dieser rechtzeitig auf die Radialstufe vor E gehoben wird, die dem Stundenschlag von 7.00 Uhr entspricht.

Wie bereits beschrieben, wird bei einem Halbstunden-Schlagwerk auch zu jeder halben Stunde ein Halbstundenschlag ausgelöst. Dieser erfolgt durch den kürzeren Auslösefinger 18 des Halbstundennockens 17. Bei Halbstundenwerken ohne Schlagwerksabschaltvorrichtung erfolgt das Anheben und wieder Abfallen des Auslösehebels 9 für den Halbstundenschlag ausschließlich durch den Auslösefinger 18, des sich pro Stunde einmal umdrehenden Halbstundennockens 17.

Da sich die Sperrscheibe 58 der Schlagwerksabschaltvorrichtung 60 jedoch nur einmal in vierundzwanzig Stunden dreht, ist es mit normalen Fertigungstoleranzen nicht möglich, das Abfallen des Auslösehebels. 9 und damit das Freigeben des Schlagwerkes für den nachfolgenden Stundenoder Halbstundenschlag zeitlich so genau festzulegen, daß ein zeitlich unkorrektes Schlagen vermieden wird.

Um dies trotzdem mit einfachen Mitteln zu erreichen, ist beim dargestellten Ausführungsbeispiel der die Stundenschläge auslösende Auslösefinger 19 des Auslösenockens 17 mit einem verlängerten Rücken 21 versehen, der sich über einen Winkel α von wenigstens 45° und höchstens 70° auf dem Radius R der Nockenspitze 19' erstreckt. Dadurch wird sichergestellt, daß auch dann, wenn der Tasthebel 67 bzw. dessen Taststift 69 vom Sperrnocken 59 am Ende der Schlagsperre abfällt, der zur nächsten vollen Stunde fällige Stundenschlag nicht zu früh ausgelöst wird.

Man sieht beispielsweise in Fig. 8, daß die Arretierzunge 8 des Auslösehebels 9 noch in der Kreisbewegungsbahn des Auslösestiftes 2 des Stiftlaufrades 1 gehalten wird, weil der, Taststift 35 des Tasthebels 12, der einstückig mit dem Auslösehebel 9 verbunden ist, auf den verlängerten Rücken 21 des Auslösefingers 19 fällt, auch wenn der Sperrarm 61 den Querstift 70 des Tasthebels 12 schon zum weiteren Abfallen' freigegeben hat. Der nachfolgende Stundenschlag kann somit erst dann ausgelöst werden, wenn die Spitze 19' des Auslösefingers 19 in Uhrzeigerdrehrichtung unter dem Taststift 35 hindurchgelaufen ist und somit das Abfallen des Auslösehebels 9 wie bei jedem normalen Stundenschlag ermöglicht. Mit diesem Abfallen des Auslösehebels 9 wird dann auch der Auslösestift 2 des Stiftlaufrades 3 frei, so daß das Räderwerk des Schlagwerkes in Gang gesetzt werden kann.

Wenn nach dem Aufheben der Schlagwerkssperre zunächst ein Halbstundenschlag erfolgen soll, so ist es erforderlich, in analoger Weise den für das Auslösen der Halbstundenschläge zuständige Auslösefinger 18 mit einem auf dem Radius seiner Spitze verlaufenden verlängerten Rücken zu versehen.

Wenn, wie in Fig. 5 dargestellt ist, der Schalthebel 83 in die Stellung II verschwenkt wird, in welcher er aufgrund der Kugelraste 90 verharrt, so drückt die Schaltfläche 86 der Schaltnase 85 den Schaltarm 73 des Kupplungshebels 71 soweit nach unten, daß der Kupplungshebel 71 um seinen Gelenkzapfen 74 eine Schwenkbewegung entgegen Uhrzeigerdrehrichtung ausführt. Dadurch gelangt der Kupplungsarm 72 außer Eingriff mit dem Stützelement 82 des Tasthebels 67. Die Verbindung zwischen dem Tasthebel 67 und dem Sperrhebel 62 wird aufgehoben. Die Bewegungen des Tasthebels 67 werden somit nicht mehr auf den Sperrhebel 62 übertragen. Das bedeutet, daß die Schlagwerksabschaltvorrichtung 60 ausgeschaltet ist und das Schlagwerk normal arbeitet. Dieses Ausschalten der Schlagwerksabschaltvorrichtung 60 kann zu jeder beliebigen Zeit, also auch dann erfolgen, wenn sich der Tasthebel 67 in seiner durch den Schaltnocken 59 ausgeschwenkten Lage befindet und der Taststift 69 auf dem Sperrnokken 59 aufliegt.

Durch das Verschwenken des Schalthebels 83 aus der Stellung II gemäß Fig. 5 in die Stellung III gemäß Fig. 6, wird der Auslösehebel 9 durch die unter ihm liegende Querzunge 95 des Hebelarms 96 des Schalthebels 83 soweit' nach oben verschwenkt, daß sich die Arretierzunge 8 des Auslösehebels 9 im Rotationskreis des Auslösestiftes 2 des Stiftlaufrades 1 befindet und damit das Schlagwerk komplett sperrt.

## Patentansprüche

1. Schlagwerksuhr mit einem Rechenschlagwerk und mit einer Abschaltvorrichtung zum zeitweisen Abschalten des Rechenschlagwerkes, dessen Fallrechen mit einem axial federnd auslenkbaren Taststift eines Tastarms auf eine Stundenstaffel fällt und das durch einen von einem Auslösenocken der Minutenwelle betätigten Auslösehebel in Gang setzbar ist, bei dem die Abschaltvorrichtung eine vom Uhrwerk angetriebene, in 24 Stunden einmal umlaufende Sperrscheibe aufweist, die mit einem sektorförmigen Sperrnocken versehen ist und die von einem Tasthebel abgetastet wird, der mit dem das Räderwerk des Schlagwerkes abwechselnd sperrenden und freigebenden Auslösehebel über einen Sperrhebel in Wirkverbindung steht,
**dadurch gekennzeichnet,**
**daß** die Stundenstaffel (27) mit einer seitlich im Tastbereich des axial ausgelenkten Taststiftes (35) angeordneten Hebekurve (90) versehen ist, die sich von der niedrigsten Radialstufe (N) der Stundenstaffel (27) bis zur Radialstufe (E) derjenigen Stundenschlagzahl erstreckt, ab welcher die Sperrscheibe (58) der Abschaltvorrichtung (60) die Funktion des Rechenschlagwerks wieder freigibt.

2. Schlagwerksuhr nach Anspruch 1, **dadurch gekennzeichnet, daß** die Hebekurve )90) von einem Umfangsabschnitt einer auf die Stundenstaffel (27) aufgesetzten Kurvenscheibe (91) gebildet ist.

3. Schlagwerksuhr nach Anspruch 1 oder 2, **dadurch gekennzeichnet, daß** ein Auslösefinger (19) des mit der Minutenwelle (16) verbundenen Auslösenockens (17) einen verlängerten Rücken (21) aufweist, der den Auslösehebel (9) in Sperrlage hält und der sich von der Spitze (19') des Auslösefingers (19) auf deren Radius und in deren Drehrichtung erstreckt.

4. Schlagwerksuhr nach Anspruch 3, **dadurch gekennzeichnet, daß** sich der verlängerte Rücken (21) des Auslösenockens von der Spitze (19') des Auslösefingers (19) über einen Winkel (α) von wenigstens 45°und höchstens 70° erstreckt.

## Claims

1. Striking clock with a rack-type striking mechanism and with a disconnecting device for partial disconnection of the rack-type striking mechanism, the falling rack of which falls with an axially resiliently deflectable feeler of a contact arm on an hour rung and can be set in motion by a trip lever actuated by a trip cam of the minute shaft, in which the disconnecting device has a latching disc which is driven by the clock mechanism, rotates once in 24 hours and is provided with a sector-shaped latching cam and is swept by a contact lever interacting via a latching lever with the trip lever alternately blocking and releasing the going parts of the striking mechanism, **characterised in that** the hour rung (27) is provided with a lifting curve (90) arranged laterally in the contact region of the axially deflected feeler (35), the curve (90) extending from the lowest radial step (N) of the hour rung (27) to the radial step (E) of the hour striking mechanism from which point the latching disc (58) of the disconnecting device (60) releases the function of the rack-type striking mechanism.

2. Striking mechanism according to claim 1, **characterised in that** the lifting curve (90) is formed by a peripheral portion of a cam disc (91) placed on the hour rung (27).

3. Striking mechanism according to claim 1 or 2, **characterised in that** a trip finger (19) of the trip cam (17) connected to the minute shaft (16) has an elongated back (21) holding the trip lever (9) in the latching position and extending from the tip (19') of the trip finger (19) on the radius thereof and in the direction of rotation thereof.

4. Striking mechanism according to claim 3, **characterised in that** the elongated back (21) of the trip cam extends from the tip (19') of the trip finger (19) via an angle (α) of at least 45° and a maximum of 70°.

## Revendications

1. Horloge avec sonnerie munie d'une sonnerie à râteau et d'un dispositif de déconnexion pour déconnecter temporairement la sonnerie à râteau, dont le râteau de chute avec un palpeur d'un bras palpeur à ressorts extensible axialement tombe sur un échelon horaire et peut être mis en marche par un levier de déclenchement actionnable par une came de déclenchement de l'arbre des minutes, dans le cas duquel le dispositif de déconnexion présente une rondelle de blocage entraînée par l'horloge, toumant une fois en 24 heures, munie d'une came de blocage en forme de secteurs et palpée par un levier palpeur qui est en liaison active, par l'intermédiaire d'un levier d'arrêt, avec le levier de déclenchement bloquant et libérant alternativement le rouage de la sonnerie, **caractérisée en ce que** l'échelon horaire (27) est muni d'une courbe de levier (90) placée latéralement dans la partie de palpation du palpeur dévié axialement, courbe qui s'étend depuis la marche radiale (N) la plus basse de l'échelon horaire (27) jusqu'à la marche radiale (E) du nombre de coups, à partir de laquelle la rondelle de blocage (58) du dispositif de déconnexion (60) libère de nouveau la fonction de la sonnerie à râteau.

2. Horloge avec sonnerie selon la revendication 1, **caractérisée en ce que** la courbe de levier (90) est formée par une section circonférentielle d'une came (91) rapportée sur l'échelon horaire (27).

3. Horloge avec sonnerie selon la revendication 1 ou 2, **caractérisée en ce qu'**un doigt de déclenchement (19) de la came de déclenchement (17) raccordée à l'arbre des minutes (16) présente un dos (21) prolongé, qui maintient le levier de déclenchement (9) en position de blocage et qui s'étend de la pointe (19') du doigt de déclenchement (19) sur son rayon et dans son sens de rotation.

4. Horloge avec sonnerie selon la revendication 3, **caractérisée en ce que** le dos (21) prolongé de la came de déclenchement (19) s'étend de la pointe (19') du doigt de déclenchement (19) sur un angle (α) d'au moins 45° et d'au plus 70°.
